# EUROPÄISCHE PATENTSCHRIFT

(11) **EP 0 445 437 B1**
(45) Veröffentlichungstag und Bekanntmachung des Hinweises auf die Patenterteilung: **06.07.1994**
(21) Anmeldenummer: 90125799.8
(22) Anmeldetag: 29.12.1990
(51) Int. Cl.: F23B 1/14, F23B 3/00, F23L 1/02, F23L 5/02, F23L 9/00, F23K 3/14, F23K 3/22, F23M 5/08

(54) **Brenneranordnung**
Burner arrangement
Agencement pour brûleur

(30) Priorität: 09.03.1990 DE 9002826 U
(43) Veröffentlichungstag der Anmeldung: 11.09.1991
(62) Teilanmeldung aus: 93110619.9
(73) Patentinhaber: ACKERMANN GMBH, TECHNISCHE ANLAGEN UND MASCHINENBAU, D-84323 Massing (DE)
(72) Erfinder: Brandl, Konrad, W-8339 Unterdietfurt (DE)
(74) Vertreter: Hanke, Hilmar

(56) Entgegenhaltungen:
- EP-A- 0 076 353
- DE-U- 8 809 659
- FR-A- 2 571 474
- FR-A- 2 580 785
- GB-A- 2 117 876

## Beschreibung

Die Erfindung betrifft eine Brenneranordnung mit Brennrohr, in Vor-Anordnung eines Heizkessels zwecks dessen Beheizung, mit einem Füllschacht für zu verbrennende Feststoffe, einer in Querrichtung horizontal hinter dem Füllschacht erstreckt und der Durchmesser der Verwirbelungskammer größer ist als der Durchmesser des Ausbrennrohrs, sowie die Verwirbelungskammer eine Mantelöffnung mit tangentialen Wandbereichanschluß zum Füllschacht besitzt.

Bekannte Öl- und Gasbrenner, sog. "Blaubrenner", weisen eine Brennerdüse und eine Brennkammer auf, die verrußen können und unter Umständen nicht für eine optimale schadstoffarme Verbrennung bei gutem Wirkungsgrad sorgen. Für eine Feststoffverbrennung, insbesondere Industriehackgut und Späne, sind Öl- und Gasbrenner naturgemäß nicht geeignet.

Um Feststoffe zu verbrennen, sieht der Stand der Technik sog. Voröfen in einer Vor-Anordnung von Heizkesseln vor, welche nach Art einer Brenneranordnung betrieben sind. Im Betrieb wird das zugeführte Feststoffmaterial im Vorofen verbrannt, dessen Flamme durch ein Brennrohr auf die Brennkammer eines nachgeordneten Heizkessels gerichtet ist. Es entsteht hierbei eine undefinierte Flamme mit vergleichsweise niedriger Temperatur, verbunden mit einem hohen Staubausstoß, d.h. mit einem vergleichsweise hohen Anteil an unverbrannten Teilen. Ein Vorofenbetrieb geht also mit einem vergleichsweise niedrigen Wirkungsgrad einher. Verschmutzung, Verrußung und Umweltbelastung sind groß.

Die bekannten Voröfen weisen eine Feststoffzufuhr auf, welche keine Druckabdichtung auf der Eingangsseite ermöglicht. Entsprechend dem äußeren Atmosphärendruck ist im Vorofen praktisch nur ein Gleichdruckbetrieb mit reduzierten Zugluftverhältnissen von Primär- und Sekundärluft möglich. Gebläsezuschaltungen sind nicht vorgesehen und wären auch aufgrund des Gleichdruckbetriebs ineffektiv.

Aufgabe der Erfindung ist die Schaffung einer Brenneranordnung mit Brennrohr der eingangs genannten Art, welche einfach aufgebaut ist und gleichwohl einen guten Heizwirkungsgrad mit einer schadstoffarmen Rauchgasverbrennung besitzt und zudem vielseitig eingesetzt werden kann.

Gelöst wird die der Erfindung zugrundeliegende Aufgabe durch die im kennzeichnenden Teil des Anspruchs 1 angegebenen Mittel.

Vorteilhaft weitergebildet wird der Erfindungsgegenstand durch die Merkmale der Unteransprüche 2 bis 12.

Die Verwirbelungskammer ist mithin insgesamt als einseitig geschlossenes Hohlrohr ausgebildet, wobei an das offene Ende des Rohres das konzentrische Ausbrennrohr angrenzt, welches seitlich von der Mantelöffnung der Verwirbelungskammer liegt, und die Mantelöffnung die Breite des Füllschachtes besitzt. Dadurch wird praktisch die gesamte Breite des Füllschachtes für den tangentialen Eintritt der Gase in die Verwirbelungskammer genutzt, die entsprechend lang ausgebildet ist und somit für ein optimale definierte Verwirbelung sorgt. Dadurch, daß sich das Ausbrennrohr seitlich an die Verwirbelungskammer anschließt, wird im Betrieb der Brenneranordnung zudem eine axiale Strömungskomponente geschaffen, die zu einer hochwertigen Flamme führt. Diese Flamme kann dann im nachgeordneten Kessel an gewünschter Stelle zugeleitet werden. Die Trennung des Ausbrennrohres ist einfach, weil gegenüber dem Flammenaustritt sich eine Öffnungsflansch befindet, wodurch die Verwirbelungskammer und das Ausbrennrohr gut eingesehen werden können.

Zwar ist aus DE-U-8 809 659 eine Brenneranordnung mit Brennrohr der eingangs genannten Art bekannt. Die bekannte Einströmgeometrie in den Nachbrennbereich ist jedoch grundsätzlich anders getroffen und dadurch auch das Gasverhalten bei einer Verbrennung anders. Die bekannte Brennkammer ist vom Hauptentgasungsraum nicht trennbar. Funktionstechnisch kann es bei der bekannten Anordnung selbst nach kurzer Betriebsdauer zu Ablagerungen und mithin Querschnittsverengungen in den Kanälen kommen. Auch führen die konstruktionsbedingten Temperaturstauverhältnisse zu sehr hohen Brenngastemperaturen, wodurch die Stickoxidproduktion erheblich gesteigert wird. Die bekannte Anordnung ist für einen sogenannten "unteren Abrand" ausgelegt.

In einer Weiterbildung der Erfindung wird durch einen Schneckenförderer oder dergleichen das Feststoffmaterial bis in den Brennraum des als Vergasungsraum ausgebildeten Füllschachts gedrückt und mithin ein sogenannter "oberer Abrand" eingerichtet wird.

In vorteilhafter Weiterbildung der Erfindung sind in der Verwirbelungskammer Leitbleche vorgesehen, die schraubenförmig auf den Innenumfang (mit Ausnahme der Rohrmantelöffnung) angeordnet sind, wobei die Schraubensteigung in Richtung des Eingangs des Ausbrennrohrs gerichtet ist. Hierdurch werden vom Füllschacht durch die Verwirbelungskammer zum Ausbrennrohr gebündelt geleitete Rauchgase nicht nur einer erhöhten Verwirbelung, sondern auch einer erhöhten Axialkraft in Richtung Ausbrennrohrachse unterworfen.

Besonders zweckmäßig ist es, wenn das Ausbrennrohr mehrere parallele Einzelbrennrohre aufweist, wobei auf dem Umfang drei gleichverteilte Einzelbrennrohre vorgesehen sind.

Da die Feststoffzuführungseinrichtung direkt an den Füllschacht angeschlossen ist, ist es besonders zweckmäßig, ein Gebläse mit Dosiereinrichtung für die gesteuerte Zufuhr von Luft vorzusehen. Die Feststoffzuführungseinrichtung umfaßt vorzugsweise eine Zellradschleuse bzw. einen Feststoff-Schneckenförderer, welche bzw. welcher an der Unterseite des Füllschachtes einmündet und sich bis zum Rost des Füllschachtes erstreckt. Hierbei ist vorzugsweise eine nach oben gebogene Rampe am Ende des Schneckenförderers vorgesehen, welcher bis zum Rost reicht. Unter der Rampe befindet sich eine (elektrische) Zündeinrichtung.

Durch den Schneckenförderer, welcher im Betrieb kalt ist, ist kein Rückbrand zum eingangsseitigen freien Feststoffmaterial möglich, und es ist ein einwandfreier "Überdruckbetrieb" im Füllschacht oder Vergasungsraum möglich, der gute Zugverhältnisse insbesondere durch das Gebläse besitzt.

Zweckmäßigerweise ist das Gebläse an eine im Innern der Brenneranordnung befindliche Luftverteilungskammer angeschlossen, welche Unterluft oder Primärluft über einen ersten Luftkanal zur Unterseite des Füllschachtes unterhalb des Rostes und Sekundärluft über einen zweiten Luftkanal dicht oberhalb des Rostes des Füllschachtes zuleitet. Hierbei verläuft ein Abschnitt des zweiten Luftkanals direkt an der Füllschachtwand vorbei, wodurch sich die Sekundärluft vor Eintritt in den Füllschacht optimal erwärmt.

Die Luftverteilungskammer weist einen Anschluß für einen dritten Luftkanal auf, über welchen sog. Oberluft zur Oberseite des Füllschachtes deutlich über dem Rost zugeleitet wird. Die Eintrittsöffnung der Oberluft in den Füllschacht liegt hierbei seitlich und unterstützt den Durchzug der Verbrennungsluft zur nachgeordneten Verwirbelungskammer dergestalt, daß in der Verwirbelungskammer zum einen eine definierte Verwirbelung eintritt und gleichermaßen das Rauchgas durch die Wirbelkammer einem nachgeordneten Ausbrennrohr zugeleitet wird.

Die Luftverteilungskammer weist in besonders vorteilhafter Weiterbildung der Erfindung einen weiteren vierten Luftkanal auf, welcher sog. vergleichsweise kühle Austrittsluft dem Eingang des Ausbrennrohres direkt zuleitet. Die Zuleitung der vorgenannten Austrittsluft kühlt die einer Drehbewegung (Drall) ausgesetzte hochwertige Flamme im Ausbrennrohr entscheiden ab, und zwar von einer Flammentemperatur von ca. 1100°C auf eine Flammentemperatur von 800°C. Dies bedeutet, daß die aus der Brenneranordnung austretende Flammen weniger NOₓ aufweist, da die NOₓ-Bildung erst bei 600°C erfolgt. Ersichtlich ergibt sich gerade durch diese letztgenannte Maßnahme eine schadstoffarme optimale umweltschonende Verbrennung.

Sämtliche vorgenannten Luftkanäle für die Zufuhr von Unter-, Sekundär-, Ober- und Austrittsluft sind zumindest teilweise mit Einstellschrauben versehen, um die Zuführungsluft manuell oder automatisch zu dosieren.

Die Brenneranordnung besitzt insbesondere Würfel- oder Kastenform kompakten Zuschnitts. Das Grundgehäuse kann Stahlwände besitzen, wobei insbesondere ein äußerer Wärmeisoliermantel vorgesehen ist. Dahinterliegend befindet sich ein umlaufender Wassermantel, welcher mit dem nachgeordneten Heizkessel in Verbindung steht.

Die erfindungsgemäße Brenneranordnung ermöglicht insbesondere das automatische Verfeuern von Industriehackgut und Späne (Schreinermaterial). Das Grundgehäuse ist so ausgelegt, daß eine verschiedenartige Einbautechnik möglich ist.

Insgesamt ist die Wasserführung des Grundgehäuses so ausgelegt, daß ein Abstrahlverlust der Brenneranordnung verhindert ist. Der Brenner ist schnell regelbar und wird über die Kesseltemperatur gesteuert. Er weist eine große Flexibilität hinsichtlich der Beschickungsarten auf. Möglich ist neben einer Unterschub-Beschickung auch eine Fall-Beschickung des Füllschachtes von oben durch eine dort angeordnete Zuführungsöffnung mit Verschluß. Vor- und Nachteile der verschiedenen Beschickungsarten hängen in hohem Maße vom Brennmaterial ab. Ist eine Unterschub-Beschickung vorgesehen, ist der Rost im Zuführungsbereich ausgespart, um dort das Ende der vorgenannten Rampe aufzunehmen. Hier wird das Brenngut hochgedrückt. Eine Verlängerung des Materialtransportschachtes über den Rost hinaus bringt eine optimale Vortrocknung und eine bessere Auflockerung des Brenngutes. Insgesamt richtet sich die Gestaltung des Rostes nach dem Aschegehalt und dem Verschlackungsgrad des Brennmaterials.

Nachfolgend wird die Funktion der Brenneranordnung beschrieben.

Bei Inbetriebnahme der Brenneranordnung ist der Schneckenförderer in Betrieb, welcher über einen Motor angetrieben ist, der seinerseits von der Kesseltemperatur gesteuert ist. Gleichermaßen ist die elektrische Zündeinrichtung für ca. 10 Minuten in Betrieb. Das vorgeschobene Hackgut oder die Späne beginnt zu glimmen und wird auf der Rampe weitergeschoben in den Füllschacht oder Vorvergaserraum. Dort wird durch die zugeführte Verbrennungsluft über das Gebläse Primärluft und Sekundärluft zur Verbrennung gebracht. Im Brennraum oder Füllschacht ist ein Füllstandsmelder oder -geber in Form eines Schwenkhebels angebracht, welcher einen Füllstandsschalter betätigt, um den Schneckenförderer abzuschalten. Die Brenneranordnung arbeitet selbständig in etwa wie ein Ölbrenner, und es kann jede Kesselleistung auch im kleinsten Schwachlastbetrieb geheizt werden. Es wird dadurch eine Taupunktunterschreitung verhindert, ebenso eine Holzessigbildung an den Kesselwänden, wobei keine frühzeitige Korrosion entsteht. Der vorgenannte Feststoff-Gebläsebrenner kann vollautomatisch betrieben werden ohne Aufsichtspersonal. Aufgrund der vorgeschalteten Zellradschleuse oder dergl. ist große Rückbrandsicherung gegeben. Die praktisch erhaltenen Abgaswerte liegen deutlich unter den vorgeschriebenen Werten der Bundesimmissionsschutzverordnung.

Der Vorteil der Vorverwirbelungskammer liegt im besonderen in der Startphase der Brenneranordnung, da gerade in der Startphase schon ein guter Ausbrand erzielt werden kann. Auch ist das Frischluft-Gasgemisch dann für die Ausbrennstrecke optimal aufbereitet.

Die Erfindung wird nachfolgend anhand eines Ausführungsbeispiels unter Bezugnahme auf beigefügte Zeichnung näher erläutert; es zeigen:
- Fig. 1: in schematischer perspektivischer aufgebrochener Ansicht eine Brenneranordnung,
- Fig. 2: die Anordnung nach Fig. 1 in schematischer aufgebrochener Draufsicht,
- Fig. 3: die Anordnung nach Fig. 1 in einem Schnitt A-A der Fig. 2,
- Fig. 4: die Anordnung nach Fig. 1 in einem Schnitt B-B der Fig. 2,
- Fig. 5: eine Einzelheit in Bereich des Eingangs des Ausbrennrohrs ähnlich der Schnittansicht der Fig.3,
- Fig. 6: einen Schnitt C-C der Fig. 5, und
- Fig. 7: eine perspektivische aufgebrochene Gesamtansicht der Brenneranordnung ähnlich Fig.1 in größerer Einzelheit.

Gemäß Zeichnung ist eine Brenneranordnung 10 zum automatischen Verfeuern von Industriehackgut und Späne (Schreinermaterial) vorgesehen.

Das Grundgehäuse ist so ausgelegt, daß eine verschiedenartige Einbautechnik möglich ist.

Die Brenneranordnung 10 umfaßt im wesentlichen einen Füllschacht 11 für zu verbrennende Feststoffe, eine an den Füllschacht 11 angeschlossene Feststoffzuführungseinrichtung, eine dem Füllschacht nachgeordnete Verwirbelungskammer 12 und ein seitliches Ausbrennrohr 13 im Anschluß an die Verwirbelungskammer.

Ferner ist ein Gebläse 14 mit Dosiereinrichtung für die gesteuerte Zufuhr von Verbrennungsluft vorgesehen.

Das Gebläse 14 ist an eine im Innern der Brenneranordnung befindliche Luftverteilungskammer 15 angeschlossen, welche Unterluft 1 über einen ersten Luftkanal zur Unterseite des Füllschachtes und Sekundärluft 2 über einen zweiten Luftkanal dicht oberhalb des Rostes 18 dem Füllschacht gleichströmig zuführt, wobei ein Abschnitt 17 des zweiten Luftkanals direkt an der vertikalen inneren Füllschachtwand 18 vorbeiführt, um eine optimale Vorwärmung der Sekundärluft einzurichten.

Die Luftverteilungskammer 15 steht ferner mit einem dritten Luftkanal in Verbindung, welcher Oberluft 3 zur Oberseite des Füllschachts 11 deutlich über dem Rost 18 zuleitet in einer Weise, wie nachfolgend noch beschrieben wird. In den einzelnen Luftkanälen für Unterluft 1, Sekundärluft 2 und Oberluft 3 befinden sich Dosiereinrichtungen in Form von Einstellschrauben 6, welche durch Drehung eine Mengenregulierung zulassen. Mithin gelangt im Betrieb durch das Gebläse 14 in die Luftverteilungskammer 15 einströmende Dosierluft 5 in gesteuerter Weise zu den einzelnen Bereichen des Füllschachtes 11 zwecks Optimierung der Verbrennung und Strömung.

Das Gebläse 14 sorgt für einen sog. "Überdruckbetrieb" der Brennkammer insbesondere dadurch, weil der Füllschacht 11 eingangsseitig dicht an die Feststoffzuführungseinrichtung 9 angeschlossen ist.

Die Feststoffzuführungseinrichtung 9 ist gemäß Ausführungsbeispiel der Zeichnung als sog. Unterschub-Beschickung konzipiert und sieht für eine automatische Zuführung des zu verbrennenden Feststoffs, Industriehackgut, Späne oder dergl. einen Schneckenförderer 26 vor, welcher motorgetrieben und durch die Kesseltemperatur gesteuert ist. Der Schneckenförderer 26 befindet sich im wesentlichen in horizontaler Erstreckung auf der Vorderseite und reicht unterhalb des Rostes 16 in die Brenneranordnung 10 hinein, wobei dicht anschließend eine nach oben gebogene Rampe 27 vorgesehen ist, welche bis zu einer Aussparung des Rostes 16 nach oben geführt ist. Durch die Schnecke wird das Material bis hin zu der Oberseite des Füllschachtes gedrückt, wobei eine unter der Rampe 27 angeordnete elektrische Zündeinrichtung 28 vorgesehen ist, welche in der Startphase der Brenneranordnung für ca. 10 Minuten in Betrieb ist, so daß die zugeführte Späne, Hackgut oder dergl. zu glimmen beginnt und im Füllschacht oder Vorvergaserraum durch das Gebläse 14 zugeführte Primär- und Sekundärluft zur Verbrennung gebracht wird.

Im Füllraum 11 befinden sich ein zentraler Niveaugeber 8 mit einem Schwenkhebel 29, welche an der Seite des Füllschachtes brenneranordnungsfest angelenkt ist. Das freie Ende des Schwenkhebels 29 ist als sog. Feststoff-Schwimmer 30 ausgebildet dergestalt, daß bei einer Füllstandserhöhung der Schwimmer nach oben bewegt und mithin der Schwenkhebel 29 geschwenkt wird. Bei einer Hochschwenkbewegung des Schwenkhebels 29 gelangt dieser in einen Schalteingriff mit einem Niveauschalter 7, welcher den Schneckenförderer 26 abschaltet. Fällt der Füllstand im Füllschacht 11, wird der Schneckenförderer 26 wieder in Betrieb gesetzt.

Der Niveauschalter 7 ist in der Höhe verstellbar, um unterschiedliche Füllstände einzurichten. Entsprechend kann auch der Niveaugeber 8 in der Höhe verstellt werden. Selbstverständlich wird der Schneckenförderer 28 nur dann in Betrieb genommen, wenn die Kesseltemperatur entsprechend abgesunken ist.

Neben der vorgenannten Unterschub-Beschickung ist jedoch auch eine Fall-Beschickung des Füllschachts 11 von oben möglich, da prinzipiell an der Füllschacht-Oberseite eine Zugangsöffnung 31 vorgesehen ist, die domförmig nach oben reicht. Die obere Zugangsöffnung 31 weist einen oberen Verschluß auf, welcher unterseitig eine Isolierschicht besitzt (welche in der Zeichnung nicht veranschaulicht ist).

Die Brenneranordnung ist insgesamt würfel- oder kastenförmig in kompakter Weise aufgebaut und weist einen äußeren Wärmeisoliermantel 32 auf, dem sich innenseitig ein umlaufender Wassermantel 33 anschließt, welcher über einen Anschluß 34 mit einem (nicht veranschaulichten) Heizkessel in Verbindung steht. Hinter dem Füllschacht 11 befindet sich in einer horizontalen Queranordnung die Verwirbelungskammer 12, die in Form eines Rohres ausgebildet ist, dessen eine Axialseite verschlossen ist. Die andere Axialseite des Rohres ist offen und steht mit dem Eingang 19 des koaxialen Ausbrennrohrs 13 in Verbindung, dessen drei umfangsmäßig gleichverteilte Einzelbrennrohre 25 zur Brennkammer des nicht veranschaulichten Heizkessels hin gerichtet sind. Die Einzelbrennrohre 25 besteht aus Siliziumkarbid und besitzen eine geringe Wandstärke, welches schon frühzeitig bei Inbetriebnahme eine hohe Entzündungstemperatur erreicht. Siliziumkarbid verträgt Temperaturwechsel und hält aggressiven Gasen stand. Auch ist das Bauteil leicht auszutauschen.

Der Eingang 19 des Ausbrennrohres 13 weist einen Ringkanal 23 auf, welcher in größerer Einzelheit in den Fig.5 und 6 veranschaulicht ist. Der Ringkanal 23 steht eingangsseitig mit einen vierten Luftkanal in Verbindung, welcher an die vorgenannte Luftverteilungskammer 15 bzw. an das vorgenannte Gebläse 14 angeschlossen ist, um im Betrieb vergleichsweise kühle Austrittsluft 4 zum Eingang 19 des Ausbrennrohrs 13 zu fördern, und zwar durch achsparallele Austrittsöffnungen 24, welche vom Ringkanal 23 einen Durchgang zum Eingang 19 des Ausbrennrohres 13 einrichten. Die Austrittsluft 4 wird aus dem Ringkanal 23 am äußeren Rand der Einzelbrennrohre gegen die Strömung des Brenngases gedrückt und wird dann erst in den Einzelbrennrohren dergestalt aktiv, daß die Flammentemperatur von ca. 1100°C auf 800°C nach unten gestaffelt wird, was die NO-Vermischung günstig beeinflußt, d.h. im wesentlichen die NOₓ-Bildung reduziert.

Die Verwirbelungskammer besitzt eine Rohrmantelöffnung 21 in Richtung Füllschacht 11 in etwa in der Breite des Füllschachtes, wobei der obere horizontale Rand 35 der Rohrmantelöffnung 21 einen tangentialen Einlaß des Brenngases vom Füllschacht 11 in die Verwirbelungskammer 12 ermöglicht.

Der obere horizontale Rand 35 liegt in etwa in oberseitiger Verlängerung der vertikalen Füllschachtwand 18.

Im Betrieb wird in der Verwirbelungskammer 12 eine definierte Drehbewegung bzw. ein Drall des Brenngases erzeugt, welcher sich bis hin zu den Einzelbrennrohren 25 des Ausbrennrohrs 13 fortsetzt und dort für eine hochwertige definierte Flammenströmung sorgt, welche selbst nach Austritt aus dem Ausbrennrohr 13 in gezielter Weise auf die Brennkammer des nachgeordneten Heizkessels gerichtet werden kann.

Der Eingang 20 der Oberluft 3 zum Füllschacht 11 befindet sich auf der dem Eingang 19 des Ausbrennrohrs 13 entgegengesetzten Seite der Brenneranordnung 10, so daß die Oberluft 3 die Axialströmung des Brenngases in der Verwirbelungskammer zum Ausbrennrohr 13 hin unterstützt.

Auf der Mantelinnenseite der Verwirbelungskammer 12 können Verwirbelungsleitbleche 22 vorgesehen sein, welche schraubenförmig angeordnet sind. Die Schraubensteigung verläuft hierbei in Richtung Ausbrennrohr 13 zwecks Einrichtung einer Axialförderkomponente für die durchströmenden Brenngase.

Es wird mithin durch die Erfindung insbesondere ein Feststoff-Gebläsebrenner geschaffen, welcher einen von unten oder von oben zu beschickenden Fallschacht aufweist. Die äußere Grundeinheit ist wasserführend, wobei der Außenmantel Würfelform besitzt. Die Eindüsung des Brenngases in die Verwirbelungskammer erfolgt tangential mit effektiver Drallwirkung. Durch die Zufuhr der Austrittsluft 4 ist ein stufenweiser Ausbrand in den Einzelbrennrohren möglich. Die Einzelbrennrohre bzw. das Ausbrennrohr befindet sich in seitlicher Anordnung in koaxialer Verlängerung der Verwirbelungskammer hinter dem Füllschacht 11 bzw. Entgasungsschacht. Die Brennluft-Bereitstellung wird mit Hilfe eines Gebläses 14 erreicht, wobei die Luft über eine Luftverteilkammer 15 den einzelnen Brenneranordnungsstellen optimal zugeleitet werden kann, insbesondere dadurch, daß jede Luftstelle mit einer Dosierdrossel versehen ist.

## Patentansprüche

1. Brenneranordnung mit Brennrohr, in Vor-Anordnung eines Heizkessels zwecks dessen Beheizung, mit einem Füllschacht (11) für zu verbrennende Feststoffe, einer an den Füllschacht (11) angeschlossenen Feststoffzuführungseinrichtung (9), einer dem Füllschacht nachgeordneten zylindrischen Verwirbelungskammer (12) und einem Ausbrennrohr (13) im Anschluß an die Verwirbelungskammer (12), wobei die Verwirbelungskammer (12) sich in Querrichtung horizontal hinter dem Füllschacht (11) erstreckt und der Durchmesser der Verwirbelungskammer größer ist als der Durchmesser des Ausbrennrohrs, sowie die Verwirbelungskammer (12) eine Mantelöffnung (21) mit tangentialem Wandbereichanschluß zum Füllschacht (11) besitzt,
dadurch gekennzeichnet,
daß die Verwirbelungskammer (12) die Form eines Rohres besitzt, dessen eines Axialende abgeschlossen und dessen anderes Ende konzentrisch zum nachgeordneten Ausbrennrohr (13) angeordnet und mit diesem verbunden ist, wobei der Eingang (19) des Ausbrennrohrs (13) in Höhe der einen Axialseite der Mantelöffnung (21) gelegen ist, welche die Breite des Füllschachtes (11) besitzt.

2. Brenneranordnung nach Anspruch 1,
dadurch gekennzeichnet,
daß die Verwirbelungskammer (12) Verwirbelungsleitbleche (22) aufweist, welche schraubenförmig auf dem Innenumfang der Verwirbelungskammer (12) (mit Ausnahme der Mantelöffnung) angeordnet sind und die Schraubensteigung in Richtung des Eingangs (19) des Ausbrennrohrs (13) gerichtet ist.

3. Brenneranordnung nach einem der Ansprüche 1 oder 2,
dadurch gekennzeichnet,
daß das Ausbrennrohr (13) mehrere achsparallele, auf dem Umfang (3) gleich verteilte Einzelbrennrohre (25) aufweist.

4. Brenneranordnung nach einem der Ansprüche 1 bis 3,
dadurch gekennzeichnet,
daß ein Gebläse (14) auf der dem Ausbrennrohr (13) entgegengesetzten Brenneranordnungsseite gelegen ist.

5. Brenneranordnung nach Anspruch 4,
dadurch gekennzeichnet,
daß das Gebläse (14) eine Dosiereinrichtung für die gesteuerte Zufuhr von Luft aufweist.

6. Brenneranordnung nach Anspruch 4 oder 5,
dadurch gekennzeichnet,
daß das Gebläse (14) an eine Luftverteilungskammer (15) angeschlossen ist, welche Unterluft (1) über einen ersten Luftkanal zur Unterseite des Füllschachts (11) unterhalb des Rostes (16) und Sekundärluft (2) über einen zweiten Luftkanal dicht oberhalb des Rostes (16) dem Füllschacht (11) zuführt, wobei der zweite Luftkanal in einem Abschnitt (17) dicht an einer Füllschachtwand (18) vorbeigeführt ist, daß die mit dem Gebläse (14) verbundene Luftverteilungskammer (15) einen dritten Luftkanal, welcher Oberluft (3) zur Oberseite des Füllschachts (11) zuführt, und einen vierten Luftkanal aufweist, welcher Austrittsluft (4) dem Eingang (19) des Ausbrennrohrs (13) zuführt, wobei der Eingang (20) der Oberluft (3) zum Füllschacht (11) dem Eingang (19) des Ausbrennrohrs (13) gegenüberliegt.

7. Brenneranordnung nach einem der Ansprüche 5 oder 6,
dadurch gekennzeichnet,
daß die Luftkanäle zur Zufuhr von Unterluft (1), Sekundärluft (2), Oberluft (3) und Austrittsluft (4) zumindest teilweise Einstellschrauben (6) zwecks Dosierung der Zuführungsluft aufweisen.

8. Brenneranordnung nach einem der Ansprüche 6 oder 7,
dadurch gekennzeichnet,
daß der vierte Luftkanal im Bereich des Eingangs (19) des Ausbrennrohrs (13) einen das Ausbrennrohr umschliessenden Ringkanal (23) aufweist, der seinerseits eine Vielzahl von achsparallelen Austrittsöffnungen (24) rund um den Eingang (19) des Ausbrennrohrs (13) besitzt.

9. Brenneranordnung nach einem der Ansprüche 1 bis 8,
dadurch gekennzeichnet,
daß die Feststoffzuführungeinrichtung als Unterschub-Beschickung des Füllschachts (11) ausgebildet ist und eine motorgetriebene Feststoff-Förderschnecke (26) bzw. -Zellradschleuse aufweist, und daß eine heizkesseltemperaturabhängige Steuereinrichtung für den Antrieb der Feststoffzuführungseinrichtung (9) vorgesehen ist.

10. Brenneranordnung nach Anspruch 9,
dadurch gekennzeichnet,
daß die Förderschnecke (26) im wesentlichen horizontal in Querrichtung zur Verwirbelungskammer (12) und zum Ausbrennrohr (13) angeordnet ist, daß am Austrittsende der Förderschnecke (26) eine gebogene Rampe (27) sich bis hin zum Füllschachtrost (16) erstreckt und eine Feststoff-Zündeinrichtung (28) vorgesehen ist, und daß eine heizkesseltemperaturabhängige Steuereinrichtung für die Zündung der Zündeinrichtung (28) vorgesehen ist.

11. Brenneranordnung nach einem der Ansprüche 1 bis 10,
dadurch gekennzeichnet,
daß im oder beim Füllschacht (11) ein höhenverstellbarer Niveaugeber (8) und ein höhenverstellbarer Niveaunehmer bzw. Niveauschalter (7) zur Füllstands- bzw. Feststoffbegrenzung angeordnet sind, wobei der Niveaugeber (8) einen Schwenkhebel (29) aufweist, dessen freies Ende als Feststoff-Schwimmer (30) ausgebildet und im Innern des Füllschachts (11) gelegen ist, wobei der Schwenkhebel (29) mit dem Niveauschalter (7) in Eingriff bringbar ist.

12. Brenneranordnung nach einem der Ansprüche 1 bis 11,
dadurch gekennzeichnet,
daß die Anordnung im wesentlichen Kastenform besitzt und einen äußeren Wärmeisoliermantel (32) aufweist, und daß im Bereich der Innenseite des Wärmeisoliermantels (32) ein umlaufender Wassermantel (33) ausgebildet ist, welcher mit einem Heizkessel verbunden ist.

## Claims

1. Burner arrangement with burner tube mounted before a boiler for the purposes of heating it, with a filler shaft (11) for the solid fuels to be burned, a solid fuel feed device (9) connected to the filler shaft (11), a cylindrical swirl chamber (12) mounted after the filler shaft and a burner tube (13) connected to the swirl chamber (12), whereby the swirl chamber extends substantially horizontally and transversely behind the filler shaft (11) and the diameter of the swirl chamber is greater than the diameter of the burner tube, and the swirl chamber (12) has a sleeve aperture (21) with tangential wall region connection to the filler shaft (11),
characterized in that
the swirl chamber (12) has the form of a tube the one axial end of which is closed and the other end is arranged concentrically to the subsequent burner tube (13) and is connected to this, with the inlet (19) of the burner tube (13) being located at the level of one axial side of the sleeve aperture (21), which has the same width as the filler shaft (11).

2. Burner arrangement in accordance with claim 1,
characterized in that
the swirl chamber (12) has swirl baffle plates (22) which are arranged helically on the inner circumference of the swirl chamber (12) (with the exception of the sleeve aperture) and the helix pitch is aligned in the direction of the inlet (19) to the burner tube (13).

3. Burner arrangement in accordance with one of the claims 1 or 2,
characterized in that
the burner tube (13) has a number of individual burner tubes (25) distributed equally around the circumference (3) and with parallel axes.

4. Burner arrangement in accordance with one of the claims 1 to 3,
characterized in that
a blower (14) is located on the side of the burner arrangement opposed to the burner tube (13).

5. Burner arrangement in accordance with claim 4,
characterized in that
the blower (14) has a dosing device for the controlled supply of air.

6. Burner arrangement in accordance with claim 4 or 5,
characterized in that
the blower (14) is connected to an air distribution chamber (15), which supplies bottom air (1) through a first air duct to the underside of the filler shaft (11) below the grid (16) and secondary air (2) through a second air duct just above the grid (16) to the filler shaft (11), whereby the second air duct is skirted tightly by one wall of the filler shaft (18) in one section (17), in that the air distribution chamber (15) connected with the blower (14) feeds into a third air duct, which supplies top air (3) to the top of the filler shaft and has a fourth air duct which supplies exit air (4) to the inlet (19) of the burner tube (13), with the inlet (20) of the top air (3) to the filler shaft (11) being arranged in opposition to the inlet (19) of the burner tube (13).

7. Burner arrangement in accordance with one of the claims 5 or 6,
characterized in that
the air ducts supplying bottom air (1), secondary air (2), top air (3) and exit air (4) are at least partially equipped with adjustment screws (6) for the purposes of dosing the supply air.

8. Burner arrangement in accordance with one of the claims 6 or 7,
characterized in that
the fourth air duct has a ring duct (23) surrounding the burner tube (13) in the region of the inlet (19) to the burner tube (13), said ring duct for its part having a number of axially parallel exit apertures (24) around the inlet (19) to the burner tube (13).

9. Burner arrangement in accordance with one of the claims 1 to 8,
characterized in that
the solid fuel feed device is constructed as an underfeed loader of the filler shaft (11) and has a motor-driven solid material conveyor screw (26) or bucket wheel device, and that a boiler temperature-dependent controller device is provided for the drive to the solid material feed device (9).

10. Burner arrangement in accordance with claim 9,
characterized in that
the screw conveyor (26) is mounted substantially horizontally in the transverse direction to the swirl chamber (12) and to the burner tube (13), in that a curved ramp (27) at the delivery end of the screw conveyor (26) extends as far as the filler shaft grid (16) and a solid fuel ignition device (28) is provided and in that a boiler temperature-dependent controller is provided for the ignition of the ignition device (28).

11. Burner arrangement in accordance with one of the claims 1 to 10,
characterized in that
a height-adjustable level indicator (8) and a height-adjustable level detector or level switch (7) are mounted in or by the filler shaft (11) to limit the fill level or solid fuel, with the level indicator (8) having a hinged lever (29) the free end of which takes the form of a solid material float (30) and is located within the filler shaft (11), with it being possible to bring the hinged lever (29) in mesh with the level switch (7).

12. Burner arrangement in accordance with one of the claims 1 to 11,
characterized in that
the arrangement substantially has a box form and has an external thermal insulation jacket (32) and that an enclosing water jacket (33) connected to a boiler is constructed in the inner side of the thermal insulation jacket (32).

## Revendications

1. Dispositif d'incinération équipé d'un tube de combustion, placé à l'entrée d'une chaudière prévue pour son chauffage, comprenant une cuve (11) pour les matières solides à brûler, un dispositif d'amenée des matières solides (9) rattaché à cette cuve (11), une chambre à tourbillonnements cylindrique (12) placée après la cuve (11) et un tube d'incinération (13) rattaché à la chambre à tourbillonnements (12),cette chambre à tourbillonnements (12) étant disposée dans le sens transversal, à l'horizontale derrière la cuve (11) et son diamètre étant plus grand que celui du tube d'incinération (13) et cette chambre à tourbillonnements(12) possédant en outre une ouverture de chemise (21) avec une extrémité de paroi tangentielle par rapport à la cuve (11), caractérisé en ce que la chambre à tourbillonnements (12) a la forme d'un tube dont une extrémité axiale est fermée et l'autre est reliée de manière concentrique au tube d'incinération (13) qui lui fait suite, l'entrée (19) du tube d'incinération (13) étant disposée à la hauteur d'une des faces axiales de l'ouverture de chemise (21) qui possède la même largeur que la cuve (11).

2. Dispositif d'incinération selon la revendication 1, caractérisé en ce que la chambre à tourbillonnements (12) présente des plaques à tourbillonnements (22) diposées hélicoïdalement sur la surface interne (à l'exception de l'ouverture de chemise) de la chambre à tourbillonnements (12), le pas de l'hélice étant dirigé vers l'entrée (19) du tube d'incinération (13).

3. Dispositif d'incinération selon la revendication 1 ou 2, caractérisé en ce que le tube d'incinération (13) présente plusieurs tubes (25) disposés régulièrement sur le périmètre (3) et parallèles à l'axe.

4. Dispositif d'incinération selon l'une quelconque des revendications 1 à 3, caractérisé en ce qu'un ventilateur (14) est placé du côté du dispositif d'incinération opposé au tube d'incinération (13).

5. Dispositif d'incinération selon la revendication 4, caractérisé en ce que le ventilateur (14) possède un dispositif de dosage pour la commande de l'arrivée d'air.

6. Dispositif d'incinération selon la revendication 4 ou 5, caractérisé en ce que le ventilateur (14) est rattaché à une chambre de distribution d'air (15) qui envoie de l'air inférieur (1) par un premier canal d'aération vers la partie inférieure de la cuve (11) sous la grille (16), et de l'air complémentaire (2) par un second canal d'aération très près et au-dessus de la grille (16) dans la cuve (11), le deuxième canal d'aération ayant une partie (17) qui passe très près, devant une des parois (18) de la cuve, et en ce que la chambre de répartition d'air (15) reliée au ventilateur (14) possède un troisième canal d'aération qui conduit de l'air supérieur (3) vers la partie supérieure de la cuve (11), et un quatrième canal apportant de l'air de sortie (4) vers l'entrée (19) du tube d'incinération (13), l'entrée (20) de l'air supérieur (3) apporté à la cuve (11) se trouvant à l'opposé de l'entrée (19) du tube d'incinération (13).

7. Dispositif d'incinération selon la revendication 5 ou 6, caractérisé en ce que les canaux d'aération apportant l'air inférieur (1), l'air complémentaire (2), l'air supérieur (3) et l'air de sortie (4) ont, au moins en partie, des vis de régulation (6) destinées à doser l'arrivée d'air.

8. Dispositif d'incinération selon la revendication 6 ou 7, caractérisé en ce que le quatrième canal d'aération présente, situé aux abords de l'entrée (19) du tube d'incinération (13) et entourant le tube d'incinération, un canal circulaire (23) qui possède de nombreux orifices d'évacuation (24) parallèles à l'axe et disposés sur le pourtour de l'entrée (19) du tube d'incinération (13).

9. Dispositif d'incinération selon l'une quelconque des revendications 1 à 8, caractérisé en ce que le dispositif d'amenée des matières solides se présente sous la forme d'une alimentation de la cuve (11) par en dessous, équipée d'une vis d'alimentation (26) ou bien d'une roue de transfert à compartiments motorisées, et en ce que, pour le fonctionnement du dispositif d'amenée des matières solides (9) un système de commande dépendant de la température de la chaudière est prévu.

10. Dispositif d'incinération selon la revendication 9, caractérisé en ce que la vis d'alimentation (26) est essentiellement horizontale dans le sens transversal par rapport à la chambre à tourbillonnements (12) et au tube d'incinération (13), en ce qu'à l'extrémité de sortie de la vis d'alimentation (26), une rampe coudée (27) s'étend jusqu'à la grille (16) de la cuve, et en ce que l'on a prévu un dispositif d'amorçage de la combustion (28) des matières solides, installation (28) régulée par un dispositif de commande dépendant de la température de la chaudière.

11. Dispositif d'incinération selon l'une quelconque des revendications 1 à 10, caractérisé en ce que, dans ou sur la cuve (11) se trouvent un indicateur de niveau (8) à hauteur variable et un capteur ou déclencheur de niveau (7) à hauteur variable permettant la limitation du niveau de remplissage ou du chargement en matières solides, l'indicateur de niveau (8) étant équipé d'un levier pivotant (29) dont l'extrémité libre repose sur les matières solides dans la cuve (11) comme un flotteur (30) et pouvant être mis en contact avec le déclencheur de niveau (7).

12. Dispositif d'incinération selon l'une quelconque des revendications 1 à 11, caractérisé en ce que l'ensemble a une forme de caisse et présente un chemisage externe d'isolation thermique (32) contenant, sur la totalité de sa surface interne,une chemise d'eau (33) reliée à une chaudière.
